# EUROPÄISCHE PATENTSCHRIFT

(11) **EP 2 325 806 B1**
(45) Veröffentlichungstag und Bekanntmachung des Hinweises auf die Patenterteilung: **12.12.2012**
(21) Anmeldenummer: 09450208.5
(22) Anmeldetag: 30.10.2009
(51) Int. Cl.: G07B 15/00, G07C 5/00

(54) **Verfahren zum Erzeugen von Mauttransaktionen**
Method for generating toll transactions
Procédé de production de transactions de péage

(43) Veröffentlichungstag der Anmeldung: 25.05.2011
(73) Patentinhaber: Kapsch TrafficCom AG, 1120 Wien (AT)
(72) Erfinder: Tijink, Jasja, 2380 Perchtoldsdorf (AT)
(74) Vertreter: Weiser, Andreas

(56) Entgegenhaltungen:
- EP-A- 1 403 826
- EP-A- 1 457 928
- EP-A- 1 475 752
- WO-A-01/11571
- WO-A-2009/001303
- DE-A1- 4 425 271

## Beschreibung

Die vorliegende Erfindung betrifft ein Verfahren zum Erzeugen von Mauttransaktionen aus den Ortsaufzeichnungen eines ortsaufzeichnenden Fahrzeuggeräts mit einer eindeutigen Kennung in einem Straßenmautsystem.

Fahrzeuggeräte für Straßenmautsysteme werden auch als "on-board units" bzw. OBUs bezeichnet. OBUs, welche selbst ihren Ort bestimmen und aufzeichnen können, z.B. mittels eines Satellitennavigationsempfängers, gibt es derzeit in zwei verschiedenen Ausführungen: Sogenannte "thick client"-OBUs berechnen auf Grundlage von gespeicherten Mautkarten aus ihren Ortsaufzeichnungen ortsanonymisierte Mautdaten und senden diese z.B. über ein Mobilfunknetz an eine Zentrale des Straßenmautsystems, was eine aufwendige Distribution der Mautkarten an die OBUs und hohe Rechenleistung in den OBUs erfordert. Im Gegensatz dazu werten sogenannte "thin client"-OBUs ihre Ortsaufzeichnungen nicht selbst aus, sondern senden diese "roh" an die Zentrale, welche den Mautkartenabgleich ("map matching") vornimmt, um daraus Mautdaten zu erzeugen. "Thin client"-OBUs sind daher wesentlich einfacher und kostengünstiger aufgebaut, jedoch aus Sicht des Datenschutzes problematisch, weil die Zentrale des Straßenmautsystems die gesamten Ortsaufzeichnungen ("Bewegungsprofil") einer OBU erfährt, einschließlich von Aufenthalten an nicht-mautpflichtigen Orten.

In der WO 2008/000227 wurde daher bereits vorgeschlagen, die Ortsaufzeichnungen einer "thin client"-OBU unter einer anonymisierten Absenderkennung an einen speziellen Mautberechnungsserver zu senden, welcher das "map matching" durchführt und ortsanonymisierte Mautdaten an die OBU zurücksendet, die die OBU anschließend an die Zentrale absetzt. Aufgrund der für den Benutzer intransparenten Übermittlung der Ortsaufzeichnungen an einen Mautberechnungsserver des Systembetreibers ist dieses System weiterhin nicht geeignet, Datenschutzbedenken vollständig zu entkräften. Überdies erzeugt diese Lösung zusätzlichen Datenverkehr im Straßenmautsystem.

Die WO 2009/001303 A1 zeigt ein Mautberechungssystem mit einer On-Board-Unit, einem Mautberechungsserver, welcher anhand der von der On-Board-Unit verschlüsselten und mit einer Zufalls-ID versehenen Daten, welche die gefahren mautpflichtigen Strecken repräsentieren, einen entsprechenden Fahrpreis berechnet und an einen Internetserver zwecks Auslesens sendet.

Die Erfindung setzt sich zum Ziel, die Nachteile des Standes der Technik zu überwinden und insbesondere ein Verfahren zum Erzeugen von Mauttransaktionen für "thin client"-OBUs zu schaffen, welches verbesserten Datenschutz bzw. Vertraulichkeit für den Benutzer bietet. Dieses Ziel wird mit einem Verfahren mit den Merkmalen des Anspruchs 1 erreicht.

Die Erfindung beruht auf einem neuartigen Map-Matching-Konzept für "thin client"-OBUs, welches vollständige Transparenz und Datenschutz für den Benutzer bietet. Durch Verwendung eines unter seiner eigenen Kontrolle stehenden Benutzerterminals hat der Benutzer die volle Verfügungsgewalt über das Anonymisieren seiner Ortsaufzeichnungen. Durch das Auslesen der Ortsaufzeichnungen in das Benutzerterminal und die Ersetzung seiner Kennung durch eine davon verschiedene Absenderkennung im Terminal sind diese Schritte für den Benutzer transparent und nachvollziehbar. Jegliche Bedenken hinsichtlich einer zentralen Nachverfolgbarkeit bzw. Erstellung eines Bewegungsprofils der OBU können dadurch zur Gänze ausgeräumt werden. Darüber hinaus benötigt das erfindungsgemäße Verfahren keinen erhöhten Datenaufwand im Straßenmautsystem.

Bevorzugt erfolgt das genannte Auslesen durch physisches Anschließen des Fahrzeuggeräts oder zumindest seines Ortsaufzeichnungsspeichers an das Benutzerterminal, was die Transparenz für den Benutzer weiter erhöht.

Alternativ kann das genannte Auslesen durch verschlüsseltes Senden der Ortsaufzeichnungen vom Fahrzeuggerät an die Zentrale und Herunterladen der verschlüsselten Ortsaufzeichnungen von der Zentrale auf das Benutzerterminal erfolgen, wobei der verwendete Schlüssel benutzerwählbar ist.

Besonders vorteilhaft ist es, wenn die Ortsaufzeichnungen auf einzelne Datenpakete aufgeteilt sind, die jeweils einen Header haben, welcher die Anzahl und/oder einen Hashwert der im Datenpaket enthaltenen Ortsaufzeichnungen angibt, was Konsistenzprüfungen der Zentrale ermöglicht.

Dazu können bevorzugt die Header vom Fahrzeuggerät auch direkt zusammen mit der Kennung an die Zentrale gesendet werden, was dort eine Gegenprüfung mit den vom Benutzerterminal empfangenen Mautdaten ermöglicht.

Bevorzugt erfolgt das genannte Senden der Header mit den Kennungen vom Fahrzeuggerät an die Zentrale über ein Mobilfunknetz. Dadurch können z.B. herkömmliche "thin client"-OBUs eingesetzt werden, welche mit einem Mobilfunk-Sendeempfänger ausgerüstet sind.

In einer weiteren bevorzugten Ausführungsform der Erfindung werden den Mautdaten die Header der ihnen zugrundeliegenden Datenpakete hinzugefügt und in der Zentrale mit den von einem Fahrzeuggerät unter derselben Kennung empfangenen Headern verglichen. Dadurch kann ein geschlossenes Kontrollsystem zur Gegenprüfung der vom Benutzer über sein Benutzerterminal erzeugten Mautdaten geschaffen werden, ohne den Datenschutz und die Transparenz des Verfahrens für den Benutzer zu beeinträchtigen.

Bevorzugt geben die Header jeweils auch den Aufzeichnungszeitraum der im Datenpaket enthaltenen Ortsaufzeichnungen an, wodurch weitere Plausibilitätsprüfungen in der Zentrale möglich sind.

Gemäß einer weiteren vorteilhaften Ausführungsform der Erfindung wird jedes Datenpaket mit einer unter allen Datenpaketen ein und desselben Fahrzeuggeräts eindeutigen, bevorzugt fortlaufenden Paketkennung versehen, wodurch z.B. die Reihenfolge und Vollständigkeit der Datenpakete überprüft werden kann.

In jedem Fall ist es besonders günstig, wenn die Ortsaufzeichnungen - und bevorzugt die optional vorhandenen Header - vom Fahrzeuggerät mit einem für mehrere Fahrzeuggeräte gleichen Schlüssel zur Generierung einer Gerätesignatur verschlüsselt werden und im Mautberechnungsserver die Gerätesignatur auf Echtheit überprüft wird. In gleicher Weise können die Mautdaten - und bevorzugt die optional vorhandenen Header - vom Mautberechnungsserver mit einer eindeutigen Serversignatur signiert sein, wodurch bevorzugt in der Zentrale auch die Serversignatur auf Echtheit überprüft werden kann.

Die aus dem Fahrzeuggerät ausgelesene Kennung kann sowohl eine Kennung des Fahrzeuggeräts selbst als auch eine dem Benutzer zugeordnete Kennung sein, z.B. eine Kennung eines Benutzerkontos zur Abrechnung von Mautgebühren im Straßenmautsystem.

Die zum Senden der Ortsaufzeichnugnen vom Benutzerterminal an den Mautberechnungsserver verwendete Absenderkennung kann im einfachsten Fall eine temporäre Internetadresse des Benutzerrechners sein. Bevorzugt ist sie jedoch ein Zufallswert oder ein benutzerwählbarer Code, was die Transparenz für den Benutzer noch weiter erhöht.

Das Verfahren der Erfindung eignet sich für alle Arten von selbstlokalisierenden Fahrzeuggeräten, auf welche Weise auch immer diese ihren Ort bestimmen, z.B. durch Erkennung von Landmarken oder Identifikation von Baken, an denen sich das Fahrzeuggerät orientiert. Besonders vorteilhaft ist es, wenn das Fahrzeuggerät in an sich bekannter Weise seine Orte mittels Satellitennavigation bestimmt, wofür z.B. GPS-gestützte "thin client"-OBUs herangezogen werden können.

Die Erfindung wird nachstehend anhand eines in der beigeschlossenen Zeichnung dargestellten Ausführungsbeispieles näher erläutert, deren einzige Fig. 1 ein Blockdiagramm eines nach dem Verfahren der Erfindung arbeitenden Straßenmautsystems zeigt.

Gemäß Fig. 1 bewegt sich eine OBU 1 an Bord eines Fahrzeugs im Rahmen eines Straßenmautsystem mit einer Zentrale 2. Die Zentrale 2 rechnet mautpflichtige Ortsnutzungen der OBU 1, z.B. das Befahren einer Mautstraße, das Eintreten in einen eintrittspflichtigen Bereich, das Verweilen auf einem gebührenpflichtigen Parkplatz usw. über entsprechende Benutzerkonten ab, u. zw. auf Grundlage von Mautdaten (Mauttransaktionen), die durch die Ortsnutzungen der OBU 1 ausgelöst werden, wie in der Technik bekannt.

Die OBU 1 ist von selbstlokalisierendem "thin client"-Typ und ermittelt fortlaufend, z.B. periodisch, ihren Ort, beispielsweise mit Hilfe eines Satellitennavigationsempfängers, und zeichnet die so ermittelten Orte ("position fixes") p₁, p₂, p₃... in einem internen Ortsaufzeichnungsspeicher auf.

Die Ortsaufzeichnungen pᵢ (i = 1, 2, 3...) der OBU 1 werden zur leichteren Handhabbarkeit auf einzelne Datenpakete 3 aufgeteilt. Jedes Datenpaket 3 setzt sich aus einer Paketkennung Pᵢ (z.B. einer fortlaufenden Numerierung), einem Header Hᵢ, den im Paket zusammengefaßten Ortsaufzeichnungen pᵢ und einer eindeutigen Kennung OID der OBU 1 und/oder ihres Benutzers zusammen. Der Header Hᵢ kann zusätzlich Metadaten enthalten wie die Anzahl der im Datenpaket 3 enthaltenden Ortsaufzeichnungen pᵢ oder eine Checksum oder einen Hashwert derselben, d.h. eine Abbildung derselben. Zusätzlich kann der Header Hᵢ auch Metadaten zur Plausibilisierung der Ortsaufzeichnungen pᵢ enthalten wie den Aufzeichnungszeitraum und/oder eine aufsummierte Wegstrecke aus den Ortsaufzeichnungen pᵢ.

Die Ortsaufzeichnungen pᵢ - optional auch der Header Hᵢ, die Paketkennung Pᵢ und/oder die Kennung OID - können mit einer Gerätesignatur Sₒ der OBU 1 verschlüsselt werden, wie durch die Schattierung in Fig. 1 angedeutet. Der zur Generierung der jeweiligen Gerätesignatur Sₒ verwendete Schlüssel ist nicht spezifisch für eine einzelne OBU 1, sondern allen oder allen OBUs 1 einer Gruppe gemeinsam, sodaß aus der Gerätesignatur Sₒ alleine nicht auf die Identität der OBU 1 oder ihres Benutzers geschlossen werden könnte; die Gerätesignatur Sₒ bestätigt lediglich, daß ein Datenpaket 3 von einer "echten", d.h. mit einer Gerätesignatur Sₒ im Straßenmautsystem authentifizierten OBU 1 stammt.

Die Ortsaufzeichnungen pᵢ bzw. die Datenpakete 3 mit den Ortsaufzeichnungen pᵢ werden in einem ersten Schritt des Verfahrens in ein Benutzerterminal 4 ausgelesen (Pfeil 5). Dies kann z.B. wöchentlich, monatlich, auf Aufforderung oder wenn der Ortsaufzeichnungsspeicher der OBU 1 voll ist erfolgen. Das Auslesen 5 erfolgt bevorzugt durch physisches Anschließen der OBU 1 an das Benutzerterminal 4, z.B. über eine drahtgebundene Schnittstelle wie eine USB-Schnittstelle oder eine drahtlose Datenverbindung wie Bluetooth, WLAN oder ein Mobilfunknetz. Alternativ könnte der interne Ortsaufzeichnungsspeicher der OBU 1, z.B. ein Speicherchip, der OBU 1 entnommen und in das Benutzerterminal 4 eingesetzt oder an dieses angeschlossen werden.

Eine weitere Möglichkeit des Auslesens 5 besteht darin, die Ortsaufzeichnungen pᵢ - z.B. über den später noch erläuterten Datenpfad 11 - in einer vom Benutzer verschlüsselten Form vom Fahrzeuggerät 1 an die Zentrale 2 zu senden und von dieser dann zu einem späteren Zeitpunkt auf das Benutzerterminal 4 herunterzuladen, wo sie der Benutzer mit dem von ihm selbst gewählten Schlüssel wieder entschlüsselt.

Im Benutzerterminal 4 kann der Benutzer, falls gewünscht, mit einer entsprechenden Software die Ortsaufzeichnungen pᵢ ansehen und überprüfen.

In einem nächsten Schritt 6 werden die Ortsaufzeichnungen pᵢ vom Benutzerterminal 4 über das Internet an einen Mautberechnungsserver 7 gesandt. Vor dieser Versendung wird jedoch im Benutzerterminal 4 die Kennung OID durch eine davon verschiedene, "anonyme" Absenderkennung RID ersetzt. Die Absenderkennung RID ist beispielsweise ein vom Benutzer frei gewählter Code oder ein vom Benutzerterminal 4 zufällig generierter Wert. Alternativ könnte - wenn auch mit entsprechend verringerter Anonymität - eine temporäre Internetadresse des Benutzerterminals 4 als Absenderkennung RID verwendet werden.

An den Mautberechnungsserver 7 abgesandte Datenpakete 3' setzen sich demgemäß jeweils aus der Paketkennung Pᵢ, dem Header Hᵢ, den Ortsaufzeichnungen pᵢ und der anonymen Absenderkennung RID zusammen.

Der Mautberechnungsserver 7 ist ein "map matching"-Proxy an sich bekannter Art, der die in Datenpaketen 3' enthaltenen Ortsaufzeichnungen pᵢ mautpflichtigen Orten, Strecken oder Gebieten aus einer Mautkartendatenbank zuordnet und zugehörige Mautgebühren aus der Mautkartendatenbank ermittelt. Aus den Mautgebühren aller zu einer Absenderkennung RID empfangenen Ortsaufzeichnungen pᵢ berechnet der Mautberechnungsserver 7 auf diese Weise "ortsanonymisierte" Mautdaten RES, welche keinen Rückschluß mehr auf die einzelnen Ortsaufzeichnungen pᵢ erlauben. Die Mautdaten RES sind beispielsweise eine einzige Gebührensumme für alle Ortsaufzeichnungen pᵢ aller Datenpakete 3' einer Absenderkennung RID.

Der Mautberechnungsserver 7 ist bevorzugt so eingerichtet, daß er nur Datenpakete 3' von "echten", d.h. durch ihre Gerätesignatur Sₒ authentifizierten OBUs 1 akzeptiert und zu Mautdaten RES verarbeitet.

Anhand der Absenderkennung RID kann der Mautberechnungsserver 7 z.B. auch Duplikate von Datenpaketen 3' ausschließen. Beispielsweise kann die Absenderkennung RID im Mautberechnungsserver 7 auf Duplikate geprüft und bei Auftreten eines Duplikats eine neue Absenderkennung RID vom Benutzerterminal 4 angefordert werden.

Die Mautdaten RES werden anschließend an das durch die Absenderadresse RID identifizierte Benutzerterminal 4 zurückgesandt (Pfeil 8). Die zurückgesandten Mautdaten RES können zusätzlich mit den Headern Hᵢ jener Datenpakete 3' ergänzt werden, welche ihnen zugrundelagen und z.B. immer noch mit der Gerätesignatur Sₒ signiert sind. Zusätzlich kann ein eigener Mautdaten-Header H_{M} hinzugefügt werden, der die Anzahl und/oder einen Hashwert aller mitübermittelten Header Hᵢ angibt.

Die Mautdaten RES - und bevorzugt auch die optional hinzugefügten Header Hᵢ und H_{M} - können ferner mit einer Serversignatur S_{M} des Mautberechnungsservers 7 signiert werden, um ihren Ursprung von einem "echten", d.h. mit einer Serversignatur S_{M} im Straßenmautsystem authentifizierten Mautberechnungsserver 7 zu belegen.

Falls gewünscht, kann der Benutzer die empfangenen Mautdaten auch in seinem Benutzerterminal 4 nachrechnen, um das Resultat des Mautberechnungsservers 7 zu prüfen.

Im nächsten Schritt werden die vom Mautberechnungsserver 7 empfangenen Mautdaten RES im Benutzerrechner 4 wieder mit der Kennung OID versehen und solcherart - bevorzugt zusammen mit den Headern Hᵢ, H_{M} - als Mauttransaktion 9 an die Zentrale 2 übermittelt (Pfeil 10). Anhand der Serversignatur S_{M} der Mautdaten RES kann in der Zentrale 2 die Mauttransaktion 9 sowohl hinsichtlich ihrer Gebührenberechnung durch einen "echten" Gebührenberechnungsserver 7 überprüft werden.

Das Übermitteln der Mauttransaktion 9 vom Benutzerterminal 4 zur Zentrale 2 kann auf beliebige Art und Weise erfolgen, beispielsweise über das Internet, ein Mobilfunknetz oder auch einfach durch physisches Übersenden eines Datenträgers.

Optional kann eine Gegenprüfung der Mautdaten RES in der Zentrale 2 mit Hilfe eines direkten Datenpfades 11 von der OBU 1 zur Zentrale 2 vorgenommen werden. Auf dem Datenpfad 11 sendet die OBU 1 - z.B. periodisch, auf Anforderung oder wenn ihr Ortsaufzeichnungsspeicher voll ist - die Header Hᵢ der Datenpakete 3 zusammen mit ihrer Kennung OID und optional den Paketkennungen Pᵢ in Prüfpaketen 12 an die Zentrale 2. Dadurch können in der Zentrale 2 die zu einer Kennung OID vom Benutzerterminal 4 empfangenen Header Hᵢ einer Mauttransaktion 9 mit den von der OBU 1 direkt empfangenen Headern Hᵢ aus den Prüfpaketen 12 verglichen werden, um Inkonsistenzen oder fehlende Datenpakete aufzudecken, welche eine Fehlfunktion des Systems oder ein Mautvergehen anzeigen könnten.

Der Datenpfad 11 wird bevorzugt über ein Mobilfunknetz errichtet, über welches die Zentrale 2 eine OBU 1 überdies auch selbst anwählen und zur Übersendung von Prüfpaketen 12 auffordern kann. Alternativ kann der Datenpfad 11 auch auf andere Weise realisiert werden, beispielsweise mit Hilfe dezentralisierter Sendeempfangsstationen der Zentrale 2 z.B. nach dem DSRC- (dedicated short range communication), WLAN- (wireless local area network) oder WAVE- (wireless access in a vehicle environment) -Standard.

Die Erfindung ist nicht auf die dargestellten Ausführungsformen beschränkt, sondern umfaßt alle Varianten und Modifikationen, die in den Rahmen der angeschlossenen Ansprüche fallen.

## Patentansprüche

1. Verfahren zum Erzeugen von Mauttransaktionen aus den Ortsaufzeichnungen eines an Bord eines Fahrzeugs fortlaufend seinen Ort aufzeichnenden Fahrzeuggeräts mit einer eindeutigen Kennung in einem Straßenmautsystem, mit den Schritten:
Auslesen (5) der Ortsaufzeichnungen (pᵢ) und der Kennung (OID) aus dem Fahrzeuggerät (1) in ein von diesem während des genannten Ortsaufzeichnens physisch getrenntes Benutzerterminal (4), wobei die genannte Kennung (OID) eine Fahrzeuggerätkennung oder eine dem Benutzer zugeordnete Kennung, insbesondere eine Benutzerkontokennung, ist,
Senden (6) der Ortsaufzeichnungen (pᵢ) unter einer von der Kennung (OID) verschiedenen Absenderkennung (RID) vom Benutzerterminal (4) an einen Mautberechnungsserver (7), welcher daraus ortsanonymisierte Mautdaten (RES) berechnet, wobei die Absenderkennung (RID) ein Zufallswert, ein benutzerwählbarer Code oder eine temporäre Internetadresse des Benutzerterminals ist,
Empfangen (8) der berechneten ortsanonymisierten Mautdaten (RES) unter der Absenderkennung (RID) im Benutzerterminal (4), und
Übermitteln (10) der ortsanonymisierten Mautdaten (RES) und der Kennung (OID) als Mauttransaktion (9) an eine Zentrale (2) des Straßenmautsystems.

2. Verfahren nach Anspruch 1, **dadurch gekennzeichnet, daß** das genannte Auslesen (5) durch physisches Anschließen des Fahrzeuggeräts (1) oder zumindest seines Ortsaufzeichnungsspeichers an das Benutzerterminal (4) erfolgt.

3. Verfahren nach Anspruch 1, **dadurch gekennzeichnet, daß** das genannte Auslesen (5) durch verschlüsseltes Senden der Ortsaufzeichnungen (pᵢ) vom Fahrzeuggerät (1) an die Zentrale (2) und Herunterladen der verschlüsselten Ortsaufzeichnungen (pᵢ) von der Zentrale (2) auf das Benutzerterminal (4) erfolgt, wobei der verwendete Schlüssel benutzerwählbar ist.

4. Verfahren nach einem der Ansprüche 1 bis 3, **dadurch gekennzeichnet, daß** die Ortsaufzeichnungen (pᵢ) auf einzelne Datenpakete (3) aufgeteilt sind, die jeweils einen Header (Hᵢ) haben, welcher Metadaten, bevorzugt die Anzahl und/oder eine Checksum und/oder einen Hashwert der im Datenpaket (3) enthaltenen Ortsaufzeichnungen (pᵢ), enthält.

5. Verfahren nach Anspruch 4, **dadurch gekennzeichnet, daß** die Header (Hᵢ) vom Fahrzeuggerät (1) zusammen mit seiner Kennung (OID) an die Zentrale (2) gesendet werden.

6. Verfahren nach Anspruch 5, **dadurch gekennzeichnet, daß** das genannte Senden (11) vom Fahrzeuggerät (1) an die Zentrale (2) über ein Mobilfunknetz erfolgt.

7. Verfahren nach Anspruch 5 oder 6, **dadurch gekennzeichnet, daß** den Mautdaten (RES) die Header (Hᵢ) der ihnen zugrundeliegenden Datenpakete (3) hinzugefügt sind und in der Zentrale (2) mit den von einem Fahrzeuggerät (1) unter derselben Kennung (OID) empfangenen Headern (Hᵢ) verglichen werden.

8. Verfahren nach einem der Ansprüche 4 bis 7, **dadurch gekennzeichnet, daß** die Header (Hᵢ) jeweils auch den Aufzeichnungszeitraum der im Datenpaket (3) enthaltenen Ortsaufzeichnungen (pᵢ) angeben.

9. Verfahren nach einem der Ansprüche 4 bis 8, **dadurch gekennzeichnet, daß** jedes Datenpaket (3) mit einer unter allen Datenpaketen ein und desselben Fahrzeuggeräts (1) eindeutigen, bevorzugt fortlaufenden Paketkennung (Pᵢ) versehen wird.

10. Verfahren nach einem der Ansprüche 1 bis 9, **dadurch gekennzeichnet, daß** die Ortsaufzeichnungen (pᵢ) - und bevorzugt die optional vorhandenen Header (Hᵢ) - vom Fahrzeuggerät (1) mit einem für mehrere Fahrzeuggeräte gleichen Schlüssel zur Generierung einer Gerätesignatur (Sₒ) verschlüsselt werden.

11. Verfahren nach Anspruch 10, **dadurch gekennzeichnet, daß** im Mautberechnungsserver (7) die Gerätesignatur (Sₒ) auf Echtheit überprüft wird.

12. Verfahren nach einem der Ansprüche 1 bis 11, **dadurch gekennzeichnet, daß** die Mautdaten (RES) - und bevorzugt die optional vorhandenen Header (Hᵢ) - vom Mautberechnungsserver (7) mit einer eindeutigen Serversignatur (S_{M}) signiert sind.

13. Verfahren nach Anspruch 12, **dadurch gekennzeichnet, daß** in der Zentrale (2) die Serversignatur (S_{M}) auf Echtheit überprüft wird.

14. Verfahren nach einem der Ansprüche 1 bis 13, **dadurch gekennzeichnet, daß** das Fahrzeuggerät (1) seine Orte (pᵢ) mittels Satellitennavigation bestimmt.

15. Verfahren nach einem der Ansprüche 1 bis 14, **dadurch gekennzeichnet, daß** sowohl im Mautberechnungsserver (7) als auch in der Zentrale (2) des Straßenmautsystems auf Vollständigkeit und Duplikate der Ortsaufzeichnungen (pᵢ) bzw. der ortsanonymisierten Mautdaten (RES) unter der Zuhilfenahme der Header (Hᵢ) geprüft wird und korrigierende Maßnahmen veranlaßt werden, insbesondere ein neuerliches Anfordern von Daten und/oder Fehlermeldungen.

## Claims

1. Method for generating toll transactions from the recorded location data of an onboard unit onboard a vehicle continuously recording its location, which onboard unit has a unique identifier in a road toll system, with the steps:
readout (5) of the recorded location data (pᵢ) and the identifier (OID) from the onboard unit (1) into a user terminal (4) physically separated from this during the said location recording, wherein the said identifier (OID) is an onboard unit identifier or an identifier assigned to the user, in particular a user account identifier,
transmission (6) of the recorded location data (pᵢ) under a sender identifier (RID) different from the identifier (OID) from the user terminal (4) to a toll calculation server (7), which calculates location-anonymised toll data (RES) therefrom, wherein the sender identifier (RID) is a random value, a user-selectable code or a temporary internet address of the user terminal,
receipt (8) of the calculated location-anonymised toll data (RES) under the sender identifier (RID) in the user terminal (4), and
transmission (10) of the location-anonymised toll data (RES) and the identifier (OID) as toll transaction (9) to a central unit (2) of the road toll system.

2. Method according to claim 1, **characterised in that** the said readout (5) occurs by physical connection of the onboard unit (1) or at least its location recording memory to the user terminal (4).

3. Method according to claim 1, **characterised in that** the said readout (5) occurs by encrypted transmission of the recorded location data (pᵢ) from the onboard unit (1) to the central unit (2) and downloading the encrypted recorded location data (pᵢ) from the central unit (2) to the user terminal (4), wherein the used key is user-selectable.

4. Method according to one of claims 1 to 3, **characterised in that** the recorded location data (pᵢ) are divided into individual data packets (3), which respectively have a header (Hᵢ), which contains metadata, preferably the number and/or a checksum and/or a hash value of the recorded location data (pᵢ) contained in the data packet (3).

5. Method according to claim 4, **characterised in that** the headers (Hᵢ) are transmitted by the onboard unit (1) together with its identifier (OID) to the central unit (2).

6. Method according to claim 5, **characterised in that** the said transmission (11) from the onboard unit (1) to the central unit (2) occurs by means of a mobile radio network.

7. Method according to claim 5 or 6, **characterised in that** the headers (Hᵢ) of the data packets (3) forming the basis thereof are added to the toll data (RES) and are compared in the central unit (2) with the headers (Hᵢ) received from an onboard unit (1) under the same identifier (OID).

8. Method according to one of claims 4 to 7, **characterised in that** the headers (Hᵢ) also respectively specify the recording period of the recorded location data (pᵢ) contained in the data packet (3).

9. Method according to one of claims 4 to 8, **characterised in that** each data packet (3) is provided with a packet identifier (Pᵢ) which is unique among all data packets of one and the same onboard unit (1) and preferably sequential.

10. Method according to one of claims 1 to 9, **characterised in that** the recorded location data (pᵢ) - and preferably the optionally present headers (Hᵢ) - are encrypted by the onboard unit (1) with a key for generation of a device signature (So), which key is the same for multiple onboard units.

11. Method according to claim 10, **characterised in that** the device signature (So) is checked for authenticity in the toll calculation server (7).

12. Method according to one of claims 1 to 11, **characterised in that** the toll data (RES) - and preferably the optionally present headers (Hᵢ) - are signed by the toll calculation server (7) with a unique server signature (S_{M}).

13. Method according to claim 12, **characterised in that** the server signature (S_{M}) is checked for authenticity in the central unit (2).

14. Method according to one of claims 1 to 13, **characterised in that** the onboard unit (1) determines its locations (pᵢ) by means of satellite navigation.

15. Method according to one of claims 1 to 14, **characterised in that** both in the toll calculation server (7) and in the central unit (2) of the road toll system checking for integrity and duplication of the recorded location data (pᵢ) or the location-anonymised toll data (RES) occurs with the assistance of the headers (Hᵢ) and corrective measures are undertaken, in particular a renewed request for data and/or error messages.

## Revendications

1. Procédé de production de transactions de péage d'après les enregistrements de position d'un appareil de véhicule, à bord d'un véhicule enregistrant sa position en continu, pourvu d'un identifiant univoque dans un système de péage routier, comportant les étapes :
la lecture (5) des enregistrements de position (pᵢ) et de l'identifiant (OID) de l'appareil de véhicule (1) dans un terminal d'utilisateur (4) séparé physiquement dudit appareil durant ledit enregistrement de position, ledit identifiant (OID) étant un identifiant de l'appareil de véhicule ou un identifiant attribué à l'utilisateur, en particulier un identifiant de compte d'utilisateur,
l'émission (6) des enregistrements de position (pᵢ) sous un identifiant d'expéditeur (RID) différent de l'identifiant (OID) par le terminal d'utilisateur (4) à un serveur de calcul de péage (7) qui calcule d'après lesdits enregistrements des données de péage anonymisées quant à la position (RES), l'identifiant d'expéditeur (RID) étant une valeur aléatoire, un code sélectionnable par l'utilisateur ou une adresse Internet temporaire du terminal d'utilisateur,
la réception (8) des données de péage anonymisées quant à la position (RES) calculées sous l'identifiant d'expéditeur (RID) dans le terminal d'utilisateur (4), et la communication (10) des données de péage anonymisées quant à la position (RES) et de l'identifiant (OID) en tant que transaction de péage (9) à une centrale (2) du système de péage routier.

2. Procédé selon la revendication 1, **caractérisé en ce que** ladite lecture (5) est effectuée par le raccordement physique de l'appareil de véhicule (1) ou d'au moins sa mémoire d'enregistrement de position au terminal d'utilisateur (4).

3. Procédé selon la revendication 1, **caractérisé en ce que** ladite lecture (5) est effectuée par l'émission chiffrée des enregistrements de position (pᵢ) de l'appareil de véhicule (1) à la centrale (2) et par le téléchargement descendant des enregistrements de position chiffrés (pᵢ) de la centrale (2) au terminal d'utilisateur (4), la clé employée étant sélectionnable par l'utilisateur.

4. Procédé selon l'une quelconque des revendications 1 à 3, **caractérisé en ce que** les enregistrements de position (pᵢ) sont répartis sur des paquets de données individuels (3) qui ont chacun un en-tête (Hᵢ) qui contient des métadonnées, de préférence le nombre et/ou une somme de contrôle et/ou une valeur de hachage des enregistrements de position (pᵢ) contenus dans le paquet de données (3).

5. Procédé selon la revendication 4, **caractérisé en ce que** les en-têtes (Hᵢ) sont envoyés à la centrale (2) par l'appareil de véhicule (1) conjointement avec son identifiant (OID).

6. Procédé selon la revendication 5, **caractérisé en ce que** ladite émission (11) a lieu de l'appareil de véhicule (1) à la centrale (2) par le biais d'un réseau de communication mobile.

7. Procédé selon la revendication 5 ou 6, **caractérisé en ce que** les en-têtes (Hᵢ) des paquets de données (3) étant à la base des données de péage (RES) sont ajoutés à celles-ci et sont comparés dans la centrale (2) aux en-têtes (Hᵢ) reçus par un appareil de véhicule (1) sous le même identifiant (OID).

8. Procédé selon l'une quelconque des revendications 4 à 7, **caractérisé en ce que** les en-têtes (Hᵢ) indiquent chacun également la période d'enregistrement des enregistrements de position (pᵢ) contenus dans le paquet de données (3).

9. Procédé selon l'une quelconque des revendications 4 à 8, **caractérisé en ce que** chaque paquet de données (3) est pourvu d'un identifiant de paquet (Pᵢ), de préférence continu, univoque parmi tous les paquets de données d'un seul et même appareil de véhicule (1).

10. Procédé selon l'une quelconque des revendications 1 à 9, **caractérisé en ce que** les enregistrements de position (pᵢ) - et de préférence les en-têtes (Hᵢ) présents en option - sont chiffrés par l'appareil de véhicule (1) avec une clé identique pour plusieurs appareils de véhicule afin de générer une signature d'appareil (Sₒ).

11. Procédé selon la revendication 10, **caractérisé en ce que** l'authenticité de la signature d'appareil (Sₒ) est vérifiée dans le serveur de calcul de péage (7).

12. Procédé selon l'une quelconque des revendications 1 à 11, **caractérisé en ce que** les données de péage (RES) - et de préférence les en-têtes (Hᵢ) présents en option - sont signées par le serveur de calcul de péage (7) avec une signature de serveur univoque (S_{M}).

13. Procédé selon la revendication 12, **caractérisé en ce que** l'authenticité de la signature de serveur (S_{M}) est vérifiée dans la centrale (2).

14. Procédé selon l'une quelconque des revendications 1 à 13, **caractérisé en ce que** l'appareil de véhicule (1) détermine sa position (pᵢ) au moyen d'un système de navigation par satellites.

15. Procédé selon l'une quelconque des revendications 1 à 14, **caractérisé en ce que**, aussi bien dans le serveur de calcul de péage (7) que dans la centrale (2) du système de péage routier, l'intégralité et des doublons des enregistrements de position (pᵢ) respectivement des données de péage (RES) anonymisées quant à la position sont vérifiés à l'aide des en-têtes (Hᵢ) et des mesures correctives sont ordonnées, en particulier une demande renouvelée des données et/ou des messages d'erreur.
